# EUROPÄISCHE PATENTSCHRIFT

(11) **EP 3 653 938 B1**
(45) Veröffentlichungstag und Bekanntmachung des Hinweises auf die Patenterteilung: **17.08.2022**
(21) Anmeldenummer: 19201849.7
(22) Anmeldetag: 08.10.2019
(51) Int. Cl.: F24C 15/16

(54) **FÜHRUNGSVORRICHTUNG ZUR FÜHRUNG EINES GUTTRÄGERS IN EINEM GEHÄUSE**
GUIDING DEVICE FOR GUIDING A GOOD CARRIER IN A HOUSING
DISPOSITIF DE GUIDAGE POUR GUIDER UN SUPPORT DANS UN BOITIER

(30) Priorität: 12.11.2018 DE 202018106399 U
(43) Veröffentlichungstag der Anmeldung: 20.05.2020
(73) Patentinhaber: Grass GmbH, 6973 Höchst (AT)
(72) Erfinder: Tiefnig, Roland, 9905 Gaimberg (AT); Mair, Simon, 9900 Lienz (AT)
(74) Vertreter: Patentanwälte Magenbauer & Kollegen Partnerschaft mbB

(56) Entgegenhaltungen:
- EP-A1- 2 645 003
- EP-A1- 3 081 864
- EP-A2- 1 344 985
- EP-A2- 1 750 061
- DE-A1- 10 243 551
- DE-A1-102004 032 250
- DE-U1-202012 104 877
- DE-U1-202014 104 795
- DE-U1-202017 100 609
- NZ-A- 543 764
- US-A- 2 133 639

## Beschreibung

Die Erfindung betrifft eine Führungsvorrichtung zur Führung eines Gutträgers in einem Gehäuse, mit wenigstens zwei Führungseinheiten, die jeweils mit Querabstand zueinander einerseits am Gehäuse befestigbar und andererseits an den Gutträger koppelbar sind und die den Gutträger durch eine Verfahrbewegung zwischen einer eingeschobenen Betriebsposition und einer mindestens teilweise aus dem Gehäuse herausgezogenen Ausziehposition führen.

Es ist aus der gattungsbildenden DE 20 2012 104 877 U1 bekannt, eine Führungsvorrichtung zur Führung eines Gutträgers in einem Gehäuse eines Backofens zu verwenden. Es befinden sich an den einander gegenüberliegenden Seitenwänden des Gehäuses Einschubleisten, die zu Halterung eines Gutträgers, beispielsweise in Form eines Backblechs oder Gitterrosts dienen. Zum Entnehmen des Gutträgers aus dem Gehäuse ist es notwendig, diesen an einer Vorderkante zu fassen und ihn aus dem Gehäuse herauszuziehen. Die Führungsvorrichtung zur Führung des Gutträgers ist einerseits am Gehäuse befestigt und andererseits an den Gutträger gekoppelt und führt den Gutträger bei einer Verfahrbewegung zwischen der Betriebsposition und der Ausziehposition. Die Führungsvorrichtung ist insgesamt als Ausziehführung ausgestaltet, mit einer am Gehäuse des Backofens befestigten Grundschiene und einer diesbezüglich linear beweglich geführten Auszugsschiene.

In der Ausziehposition des Gutträgers kann es bei herkömmlichen Führungen in Form von Einschubleisten oder separaten Führungsvorrichtungen vorkommen, dass der Gutträger unbeabsichtigt ein Stück weit wieder in Richtung eingeschobener Betriebsposition bewegt wird. Dies kann beispielsweise beim Umrühren von auf dem Gutträger befindlichem Gargut auftreten.

Das Problem der ungewollten Rückbewegung des Gutträgers in der Ausziehposition tritt sowohl bei herkömmlichen Führungsvorrichtungen in Form von Einschubleisten auf, jedoch ist dieses Problem dort nicht so ausprägt, wie bei separaten Führungsvorrichtungen, die unabhängig von den Seitenwänden des Gehäuses bewegt werden.

Die DE 20 2014 104 795 U1 offenbart eine Vorrichtung zur Bewegungsführung eines Schubelements. Die Vorrichtung umfasst eine Trägerschiene, die an der Seitenwand eines Backofens ortsfest befestigt ist. Ferner ist eine Auszugsschiene vorgesehen, die linear beweglich an der Trägerschiene geführt ist und an der ein Gargutträger befestigt werden kann.

Die EP 2 645 003 A1 offenbart ein Gargutträger für ein Gargerät mit einem Aufnahmebereich für das Gargut sowie einen in Einschieberichtung seitlich angeordneten Haltbereich für den Eingriff in eine Gargutträgeraufnahme, wobei der Haltebereich zumindest eine Ausformung mit zumindest einer ersten Flanke mit einem ersten Flankenwinkel und einer zweiten Flanke mit einem zweiten Flankenwinkel zum Eingriff in die Gargutträgeraufnahme aufweist.

Die DE 102 43 551 A1 offenbart ein Gargerät, mit einem in einer Ofenmuffel an einem Parallelogramm-Schwenkmechanismus geführten Halteelement zur Aufnahme und Halterung wenigstens einer Gargutauflage. Das Halteelement ist mittels des Parallelogramm-Schwenkmechanismus zwischen einer Garposition in der Ofenmuffel und einer zumindest teilweise vor dieser liegenden Entnahmeposition bewegbar. In der Entnahmeposition kann eine Rastposition vorgesehen sein.

Die NZ 543 764 A offenbart einen Backofen, mit einem Schubkasten, der bei Handhabung einer Frontblende aus dem Backofen herausgezogen werden kann. Im Schubkasten ist ein Gargutträger gelagert, der beim Ausziehen des Schubkastens mit herausgezogen wird. In der Ausziehposition des Schubkastens wird der verbleibende Innenraum des Backofens durch eine dann ausgefaltete Abdeckung gegenüber einer Hitzequelle, die oberhalb der Faltabdeckung angeordnet ist, geschützt.

Die DE 10 2004 032 250 A1 befasst sich mit einem Lacktürhalter im Karosseriebau von Kraftfahrzeugen. Der Lacktürhalter dient zum Arretieren einer an einer Kraftfahrzeug-Rohkarosse montierten Rohbautür in einer zumindest teilweise geöffneten Schwenklage. Der Lacktürhalter besitzt einen U-förmigen in eine zargenseitige Aufnahmeöffnung der Rohbautür einschiebbaren Federbügel mit im Bereich der Schenkelenden angeordneten, unter der Spreizkraftwirkung des Federbügels diesen in der Einschublage formschlüssig mit der Aufnahmeöffnung verkoppelnden Rastkerben.

Die EP 1 344 985 A1 offenbart einen Backofen und Backofen-Backwagen, wobei der Backwagen eine Teleskopvorrichtung mit einem bewegbaren Teleskopteil aufweist, der zur Aufnahme von mindestens einem Gargutträger ausgebildet ist und von einer Parkposition hinter einer Wagenfrontwand in eine Querversatzposition seitlich über die Wagenfront hinaus bewegbar ist.

Die EP 1 750 061 A2 offenbart eine Hausgeräte-Auszugsvorrichtung, die Rastvorrichtung zur Lagefixierung von Schlitteneinheiten in der Endstellung im ausgefahrenen Zustand aufweist. Die Rastvorrichtungen weisen jeweils an Lagerschienen angeordnete Rasteinheiten auf, die zur Auslegung durch die Lagereinheiten vorgesehen sind.

Aufgabe der Erfindung ist es daher, eine Führungsvorrichtung der eingangs erwähnten Art zu schaffen, mit der ein an die Führungsvorrichtung angekoppelter Gutträger in der Ausziehposition zuverlässig positioniert ist und mit der sich insbesondere die vorstehend erwähnten Nachteile vermeiden lassen.

Diese Aufgabe wird mit einer Führungsvorrichtung mit den Merkmalen des unabhängigen Anspruchs 1 gelöst. Weiterbildungen der Erfindung sind in den Unteransprüchen dargestellt.

Die erfindungsgemäße Führungsvorrichtung zeichnet sich dadurch aus, dass die Kopplungseinrichtung eine Schottwand aufweist, die mittels der Führungseinheiten zwischen einer im Bereich der Rückwand befindlichen Betriebsposition und einer in den Bereich der Gehäuseöffnung herausgezogenen Verschlussposition beweglich gelagert ist, wobei das Arretier-Bauteil als Arretierstange ausgebildet ist, die einerseits um eine Stangen-Schwenkachse schwenkbar gelagert ist und andernends mit dem Arretierelement in Form einer Arretierkerbe ausgestattet ist, wobei das andere Arretierelement in Form eines Arretiervorsprungs an einem der Führungsgestänge ausgebildet ist und durch die Arretierstange und das zugeordnete Führungsgestänge bei der Verfahrbewegung eine sich überlagernde Schwenkbewegung ausführbar ist, die beim Einfahren in die herausgezogene Ausziehposition ein Einrasten des Arretiervorsprungs in die Arretierkerbe bewirkt, und wobei die Stangen-Schwenkachse an der Schottwand sitzt.

Damit lässt sich der Gutträger in der Ausziehposition positionsfest sichern, womit auch in der Ausziehposition am Gutträger, beispielsweise an dem darauf befindlichen Gargut, gehandhabt werden kann ohne dass eine unbeabsichtigte Verfahrbewegung der Führungseinrichtung das Handhaben stört.

Bei einer Weiterbildung der Erfindung ist die Arretiervorrichtung derart ausgebildet, dass sie beim Erreichen der Ausziehposition des Gutträgers in einen arretierenden Betriebszustand gelangt. Der arretierende Betriebszustand kann beispielsweise selbstständig beim Einfahren in die Ausziehposition eingenommen werden. Alternativ ist es jedoch auch möglich, dass der arretierende Betriebszustand mit Hilfe von Auszugsmitteln, beispielsweise einer Feder, eingenommen wird.

Bei einer Weiterbildung der Erfindung weist die Arretiervorrichtung ein erstes Arretierelement und ein zweites Arretierelement auf, die in der herausgezogenen Ausziehposition in Eingriff miteinander stehen und außerhalb der Ausziehposition außer Eingriff miteinander stehen.

In besonders bevorzugter Weise ist das erste Arretierelement als Arretiervorsprung und das zweite Arretierelement als Arretierkerbe ausgebildet oder umgekehrt.

Eines der Arretierelemente ist an einem von der Führungseinheit separaten Arretier-Bauteil angeordnet, das bei der Verfahrbewegung der Führungseinheit derart mit bewegbar ist, dass das daran angeordnete Arretierelement beim Einfahren in die herausgezogene Ausziehposition in Eingriff mit dem anderen Arretierelement gelangt.

Es ist beispielsweise möglich, dass der Arretiervorsprung an der Führungseinheit und die Arretierkerbe am separaten Arretier-Bauteil ausgebildet sind. Selbstverständlich wäre es auch möglich, den Arretiervorsprung am separaten ArretierBauteil und die Arretierkerbe an der Führungseinheit auszubilden.

In besonders bevorzugter Weise weisen die Führungseinheiten jeweils ein aus mehreren Führungsarmen bestehendes Führungsgestänge auf, das nach Art einer Ziehharmonika beweglich ist und dabei den Gutträger zwischen der Betriebs- und der Ausziehposition führt. Es ist möglich, dass die Führungsarme als schwenkbar miteinander verbundene, um korpusseitige und/oder gutträgerseitige Schwenkachsen schwenkbare Schwenkarme ausgebildet sind.

In besonders bevorzugter Weise weisen die Führungsgestänge jeweils zwei Schwenkarme auf, von denen ein erster Schwenkarm um eine gehäuseseitige erste Schwenkachse und ein zweiter Schwenkarm um eine gutträgerseitige zweite Schenkachse schwenkbar gelagert ist und wobei die beiden Schwenkarme über ein Verbindungsgelenk schwenkbar miteinander verbunden sind.

Die Führungseinheiten sind mittels einer zur Führungsvorrichtung gehörenden Kopplungseinrichtung mit dem Gutträger gekoppelt.

Die Kopplungseinrichtung weist eine Schottwand auf, die mittels der Führungseinheiten zwischen einer im Bereich der Rückwand befindlichen Betriebsposition und einer in den Bereich der Gehäuseöffnung herausgezogenen Verschlussposition beweglich gelagert ist. Die Schottwand könnte auch als doppelte Rückwand bezeichnet werden.

Das Arretier-Bauteil ist als Arretierstange ausgebildet, die einenends um eine Stangen-Schwenkachse schwenkbar gelagert ist und andererseits mit dem Arretierelement, insbesondere der Arretierkerbe ausgestattet ist, wobei das andere Arretierelement, insbesondere der Arretiervorsprung, an einem der Führungsgestänge ausgebildet ist und durch die Arretierstange und das zugeordnete Führungsgestänge bei der Verfahrbewegung eines sich überlagernde Schwenkbewegung ausführbar ist, die beim Einfahren in die herausgezogene Ausziehposition ein Einrasten des Arretiervorsprungs in die Arretierkerbe bewirkt.

Die Stangen-Schwenkachse befindet sich an der Schottwand.

Bei einer Weiterbildung der Erfindung weist die Arretierstange einen in dessen Längsrichtung ausgerichteten Längsschlitz auf, der von dem Arretiervorsprung durchsetzt ist und der entlang des Arretiervorsprungs bei der sich überlagernden Schwenkbewegung von Arretierstange im Führungsgestänge geführt ist, wobei eine der Stangen-Schwenkachse zugeordnetes hinteres Ende des Längsschlitzes mit der Arretierkerbe ausgestattet ist.

Es ist möglich, dass der Arretiervorsprung als Verlängerung des Verbindungsgelenks ausgebildet ist und von einer Oberseite des Führungsgestänges nach oben absteht. Prinzipiell wäre es jedoch auch möglich, das Arretierbauteil, insbesondere die Arretierstange unterhalb des zugeordneten Führungsgestänges anzuordnen, wobei dann der Arretiervorsprung von einer Unterseite des Führungsgestänges nach unten absteht.

Die Erfindung erfasst ferner eine Erhitzungsvorrichtung, insbesondere Ofen, mit einem einen aufheizbaren Innenraum umschließenden Gehäuse, wobei der Innenraum rückseitig von einer Rückwand und vorderseitig von einer Tür begrenzt ist, die in einer Schließstellung einen Zugang zu dem Innenraum gestattenden Gehäuseöffnung verschließt, wobei im Gehäuse wenigstens ein nach dem Öffnen der Tür aus dem Gehäuse entnehmbaren Gutträger für zu erhitzendes Gut aufgenommen ist, gekennzeichnet durch eine Führungsvorrichtung nach einem der Ansprüche 1 bis 8.

Ein bevorzugtes Ausführungsbeispiel der Erfindung ist in der Zeichnung dargestellt und wird im Folgenden näher erläutert.

In der Zeichnung zeigen:
- Figur 1: eine perspektivische Darstellung auf ein bevorzugtes Ausführungsbeispiel der erfindungsgemäßen Führungsvorrichtung,
- Figur 2: eine Draufsicht auf die Führungsvorrichtung von Figur 1 in der herausgezogenen, arretierten Ausziehposition und
- Figur 3: eine perspektivische Darstellung im vergrößerten Maßstab der Arretiervorrichtung von Figur 1.

Die Figuren 1 bis 3 zeigen ein bevorzugtes Ausführungsbeispiel der erfindungsgemäßen Führungsvorrichtung 11 beim Einsatz an einer Erhitzungsvorrichtung in Form eines Backofens. Es wäre auch denkbar, die Führungsvorrichtung 11 in anderen Erhitzungsvorrichtungen einzusetzen, beispielsweise in einen Dampfgarer oder einer Mikrowelle.

Im Folgenden wird die erfindungsgemäße Führungsvorrichtung jedoch am Beispielsfall Backofen erläutert. Der Backofen besitzt ein Gehäuse (nicht dargestellt), das beispielweise quaderförmig ausgebildet sein kann.

Das Gehäuse umschließt einen aufheizbaren Innenraum (nicht dargestellt), der rückseitig von einer Rückwand (nicht dargestellt) und vorderseitig von einer Tür (nicht dargestellt) begrenzt ist.

Die Tür verschließt in einer Schließstellung einen Zugang zu dem Innenraum. Zweckmäßigerweise ist die Tür als Klappe ausgebildet und lässt sich beim Öffnen nach vorne unten wegklappen.

Ferner besitzt das Gehäuse zwei einander gegenüberliegende Seitenwände (nicht dargestellt), einen Boden (nicht dargestellt) und einen diesem gegenüberliegende Oberwand (nicht dargestellt).

Im Gehäuse ist wenigstens ein nach dem Öffnen der Tür aus dem Gehäuse entnehmbarer Gutträger 12 zur Erhitzung von Gut aufgenommen. Im Beispielsfall Backofen ist der Gutträger als Gargutträger ausgebildet, beispielsweise in Form eines Backblechs oder Gitterrosts.

Wie insbesondere in den Figuren 1 und 2 gezeigt, besitzt die Führungsvorrichtung 11 zwei Führungseinheiten 13a, 13b, die jeweils mit Querabstand zueinander einerseits über Befestigungsmittel 14 am Gehäuse befestigt und andererseits an den Gutträger 12 angekoppelt sind und die den Gutträger 12 durch eine Verfahrbewegung zwischen einer eingeschobenen Betriebsposition 15 (Figur 1) und einer zumindest teilweise aus dem Gehäuse herausgezogenen Ausziehposition 16 (Figur 2) führen. Die Befestigungsmittel 14 umfassen eine beispielsweise aus Stahlmaterial gefertigte Befestigungskonsole 17, an der einerseits in nachfolgend noch beschriebener Weise die Führungseinheiten schwenkbar gelagert sind und die andererseits am Gehäuse, insbesondere an der Rückwand, befestigt ist.

Wie insbesondere in Figur 1 gezeigt, weisen die Führungseinheiten 13a, 13b jeweils eine aus mehreren Führungsarmen bestehendes Führungsgestänge 18a, 18b auf, das nach Art einer Ziehharmonika beweglich ist und dabei den Gutträger zwischen der Betriebsposition 15 und der Ausziehposition 16 führt.

Im gezeigten Beispielsfall sind zwei Führungseinheiten 13a, 13b vorgesehen, die jeweils aus Führungsarmen bestehen und jeweils ein Führungsgestänge 18a, 18b aufweisen, wobei die Führungsgestänge gemeinsam eine Art Ziehharmonika-Führung bilden.

Wie insbesondere in Figur 1 gezeigt, weisen die Führungsgestänge 18a, 18b jeweils zwei Schwenkarme 19a, 19b; 20a, 20b auf, von denen ein erster Schwenkarm 19a, 20a um eine gehäuseseitige erste Schwenkachse 21 und ein zweiter Schwenkarm 19b, 20b um eine gutträgerseitige Schwenkachse 22 (Figur 2) schwenkbar gelagert ist. Im gezeigten Beispielsfall befinden sich die gehäuseseitige Schwenkachsen 21 der beiden Führungsgestänge 18a, 18b an der Befestigungskonsole 17, insbesondere an einem dort waagrecht ausgerichteten Befestigungsschenkel 23 der Befestigungskonsole 17. Die beiden Schwenkachsen 19a, 19b; 20a, 20b eines jeweiligen Führungsgestänges 18a, 18b sind über eine dritte Schwenkachse 24, die auch als Verbindungsgelenke bezeichnet werden können, schwenkbar miteinander verbunden. Dadurch bilden die beiden Schwenkarme 19a, 19b; 20a, 20b jeweils einen Kniehebel.

Wie insbesondere in Figur 1 gezeigt, besitzt jedes Führungsgestänge 18a, 18b ein oberes Schwenkarm-Paar und ein unteres Schwenkarm-Paar. Die Schwenkarm-Paare bestehen jeweils aus einem ersten und einem zweiten Schwenkarm 19a, 19b; 20a, 20b. Die beiden Schwenkarm-Paare eines jeweiligen Führungsgestänges 18a, 18b sind durch drei Vertikalstreben 25, 26, 27 miteinander verbunden. Die erste Vertikalstrebe 25 befindet sich im Bereich der gehäuseseitigen ersten Schwenkachse 21 und bildet somit einen Schwenkachskörper. Die zweite Vertikalstrebe 26 befindet sich im Bereich des Verbindungsgelenks beziehungsweise der dritten Schwenkachse 24 und die dritte Vertikalstrebe 27 im Bereich der gutträgerseitigen zweiten Schwenkachse und bildet dort einen Schwenkachskörper. Durch die beiden Schwenkarm-Paare und die Vertikalstreben bildet ein jeweiliges Führungsgestänge 18a, 18b eine Art Türflügel (ohne Türblatt) nach Art einer Falttür. Wie insbesondere in Figur 1 gezeigt, sind die Führungseinheiten 13a, 13b insbesondere die Führungsgestänge 18a, 18b mittels einer zur Führungsvorrichtung 11 gehörenden Kopplungseinrichtung 28 mit dem Gutträger 12 gekoppelt. Die Kopplungseinrichtung 28 weist eine Schottwand 29 auf, die auch als doppelte Rückwand bezeichnet werden könnte. Die Schottwand 29 ist mittels der Führungseinheiten 13a, 13b zwischen einer im Bereich der Rückwand des Gehäuses befindlichen Betriebsposition und einer im Bereich der Gehäuseöffnung hinausgezogene Verschlussposition beweglich gelagert. Wie insbesondere in Figur 2 gezeigt, befinden sich die gutträgerseitigen zweiten Schwenkachsen 22 im Bereich der Schottwand 29.

Die Führungsvorrichtung 11 umfasst ferner eine den Führungseinheiten 13a, 13b zugeordnete Arretiervorrichtung 30, die zur lösbaren Arretierung des Gutträgers 12 in der herausgezogenen Ausziehposition 16 ausgebildet ist.

Die Arretiervorrichtung 30 ist derart ausgebildet, dass sie beim Erreichen der Ausziehposition 16 des Gutträgers 12 selbsttätig oder mit Hilfe von Auszugsmitteln in einen arretierenden Betriebszustand gelangt.

Die Arretiervorrichtung 30 weist ein erstes Arretierelement in Form eines Arretiervorsprungs 31 und ein zweites Arretierelement in Form einer Arretierkerbe 32 auf. Arretiervorsprung und Arretierkerbe 31, 32 stehen in der herausgezogenen Ausziehposition in Eingriff miteinander während sie außerhalb der Ausziehposition 16 außer Eingriff miteinander stehen.

Eines der Arretierelemente, im gezeigten Beispielsfall die Arretierkerbe 32 ist an einem von den Führungseinheiten 13a, 13b separaten Arretierbauteil 33 angeordnet, das bei der Verfahrbewegung der Führungseinheiten 13a, 13b derart mitbewegbar ist, dass das daran angeordnete Arretierelement beim Einfahren in die herausgezogene Ausziehposition 16 in Eingriff mit dem anderen Arretierelement, also den Arretiervorsprung 31 gelangt.

Erfindungsgemäß ist das Arretier-Bauteil 33 als Arretierstange ausgebildet, die einenends um eine Stangen-Schwenkachse 34 gutträgerseitig, also an der Schottwand 29 schwenkbar gelagert ist und andernends mit dem Arretierelement in Form der Arretierkerbe ausgestattet ist.

Im gezeigten Beispielsfall befindet sich also die Arretierkerbe 32 an der Arretierstange, während sich der Arretiervorsprung 31 an einem der Führungsgestänge 18a befindet.

Wie insbesondere die Figuren 1 und 3 zeigen, ist die Arretierstange ein flaches, länglich gestrecktes Bauteil. Die Arretierstange besitzt einen in deren Längsrichtung 35 ausgerichteten Längsschlitz 36, der von dem Arretiervorsprung 31 durchsetzt ist und der entlang des Arretiervorsprungs 31 bei der sich überlagernden Schwenkbewegung von Arretierstange einerseits und Führungsgestänge 18a andererseits geführt ist.

Wie insbesondere in Figur 3 gezeigt, erstreckt sich der Längsschlitz 36 vom freien Ende der Arretierstange in Richtung des mit der Stangen-Schwenkachse 34 ausgestatteten hinteren Endes der Arretierstange. Der Längsschlitz 36 erstreckt sich zweckmäßigerweise nicht über die gesamte Länge der Arretierstange sondern beispielsweise nur über einem Drittel, insbesondere einem Viertel der Länge der Arretierstange. Die Arretierkerbe 32 ist in den Verlauf des Längsschlitzes 36 eingeschaltet.

Wie insbesondere in Figur 3 gezeigt, weist der Längsschlitz 36 eine Engstelle 37 auf, die durch zwei einander gegenüberliegende, jeweils ins Innere des Längsschlitzes 36 hineinragende Arretiervorsprünge 38a, 38b gebildet ist. In Längsrichtung anschließend an die Engstelle in Richtung zum hinteren Stangenende hin erstreckt sich die Arretierkerbe 32, die auch als Rastaufnahme oder Rastöffnung bezeichnet werden könnte.

Wie bereits erwähnt, befindet sich der Arretiervorsprung 31 im gezeigten Beispielsfall an einem der Führungsgestänge 18a. Zweckmäßigerweise ist der Arretiervorsprung 31 eine Verlängerung des Verbindungsgelenks zwischen den Schwenkarmen 19a, 19b des oberen Schwenkarm-Paares. Die Schwenkarme 19a, 19b; 20a, 20b können jeweils als Rohre, beispielsweise Vierkantrohre, ausgebildet sein. Der Arretiervorsprung 31 steht von einem der Schwenkarme, insbesondere vom gehäuseseitigen hinteren Schwenkarm 19a nach oben ab. Der Arretiervorsprung 31 ist im gezeigten Beispielsfall als eine Art Knopf ausgebildet, der einen Halsabschnitt 39 aufweist, der den Längsschlitz 36 an der Arretierstange durchsetzt, sodass der Längsschlitz 36 sich relativ zum Arretiervorsprung 31 bewegen kann. Zum freien Ende hin schließt an den Halsabschnitt 39 des Arretiervorsprungs 31 ein Kopfabschnitt 40 an, dessen Querschnitt größer als der Querschnitt des Längsschlitzes 36 ist und dafür sorgt, dass die Arretierstange in Höhenrichtung nicht vom Arretiervorsprung 31 ausgehebelt werden kann.

Um Zugriff auf das auf den Gargutträger befindliche Gargut zu erhalten, wird die Tür des Backofens insbesondere die Klappe geöffnet. Danach wird mittels Handhabung am Gargutträger selber dieser aus der Gehäuseöffnung des Gehäuses des Backofens herausgezogen, wobei das Führungsgestänge dafür sorgt, dass die Schottwand samt dem Gutträger nach vorne hin verlagert wird. Der Gutträger wird also von der eingeschobenen Betriebsposition 15 mittels der Führungseinheiten 13a, 13b in die herausgezogene Ausziehposition 16 verfahren. Dabei werden Arretierstange und zugeordnetes Führungsgestänge 18a relativ zueinander verschwenkt. Wie in Figur 1 gezeigt, befindet sich der Arretiervorsprung 31 zunächst am vorderen Ende des Längsschlitzes. Beim Herausziehen des Gargutträgers wird der Arretiervorsprung 31 in Richtung der Engstelle 37 verlagert und rastet dann in der vorgesehenen Ausziehposition selbstständig über die beiden Arretiervorsprünge 38 in die Arretierkerbe 32 ein. Eine ungewollte Rückbewegung in Richtung der Betriebsposition, beispielsweise durch Handhabung am Gargut des Gargutträgers wird durch die beiden Arretiervorsprünge verhindert. Die Rückbewegung erfordert eine durch den Benutzer aufzubringende definierte Kraft, sodass der Halsabschnitt 39 des Arretiervorsprungs wieder über die Arretiervorsprünge 38 zurückschnappt, sodass eine Weiterbewegung beziehungsweise Einfahrbewegung in die Betriebsposition 15 möglich ist.

## Patentansprüche

1. Führungsvorrichtung zur Führung eines Gutträgers (12) in einem Gehäuse, mit wenigstens zwei Führungseinheiten (13a, 13b), die jeweils mit Querabstand zueinander einerseits am Gehäuse befestigbar und andererseits an den Gutträger (12) koppelbar sind und die den Gutträger durch eine Verfahrbewegung zwischen einer eingeschobenen Betriebsposition (15) und einer mindestens teilweise aus dem Gehäuse herausgezogenen Ausziehposition (16) führen, wobei eine den Führungseinheiten (13a, 13b) zugeordnete Arretiervorrichtung (30) vorgesehen ist, die zur lösbaren Arretierung des Gutträgers (12) in der herausgezogenen Ausziehposition (16) ausgebildet ist, wobei die Arretiervorrichtung (30) ein erstes Arretierelement und ein zweites Arretierelement aufweist, die in der herausgezogenen Ausziehposition (16) in Eingriff miteinander stehen und außerhalb der Ausziehposition (16) außer Eingriff miteinander stehen, wobei eines der Arretierelemente an einem von der Führungseinheit (13a, 13b) separaten Arretier-Bauteil (33) angeordnet ist, das bei der Verfahrbewegung der Führungseinheit (13a, 13b) derart mitbewegbar ist, dass das daran angeordnete Arretierelement beim Einfahren in die herausgezogene Ausziehposition (16) in Eingriff mit dem anderen Arretierelement gelangt, wobei die Führungseinheiten (13a, 13b) mittels einer zur Führungsvorrichtung gehörenden Kopplungseinrichtung (28) mit dem Gutträger (12) gekoppelt sind, **dadurch gekennzeichnet, dass** die Kopplungseinrichtung (28) eine Schottwand (29) aufweist, die mittels der Führungseinheiten (13a, 13b) zwischen einer im Bereich der Rückwand befindlichen Betriebsposition (15) und einer in den Bereich der Gehäuseöffnung herausgezogenen Verschlussposition beweglich gelagert ist, wobei das Arretier-Bauteil (33) als Arretierstange ausgebildet ist, die einerseits um eine Stangen-Schwenkachse (34) schwenkbar gelagert ist und andernends mit dem Arretierelement in Form einer Arretierkerbe (32) ausgestattet ist, wobei das andere Arretierelement in Form des Arretiervorsprungs (31) an einem der Führungsgestänge (18a) ausgebildet ist und durch die Arretierstange und das zugeordnete Führungsgestänge (18a) bei der Verfahrbewegung eine sich überlagernde Schwenkbewegung ausführbar ist, die beim Einfahren in die herausgezogene Ausziehposition (16) ein Einrasten des Arretiervorsprungs (31) in die Arretierkerbe (32) bewirkt, und wobei die Stangen-Schwenkachse (34) an der Schottwand (29) sitzt.

2. Führungsvorrichtung nach Anspruch 1, **dadurch gekennzeichnet, dass** die Arretiervorrichtung (30) derart ausgebildet ist, dass sie beim Erreichen der Ausziehposition (16) des Gutträgers (12) in einen arretierenden Betriebszustand gelangt.

3. Führungsvorrichtung nach einem der vorhergehenden Ansprüche, **dadurch gekennzeichnet, dass** der Arretiervorsprung an der Führungseinheit (13a, 13b) und die Arretierkerbe (32) am separaten Arretier-Bauteil (33) ausgebildet ist.

4. Führungsvorrichtung nach einem der vorhergehenden Ansprüche, **dadurch gekennzeichnet, dass** die Führungseinheiten (13a, 13b) jeweils ein aus mehreren Führungsarmen bestehendes Führungsgestänge (18a, 18b) aufweisen, das nach Art einer Ziehharmonika beweglich ist und dabei den Gutträger (12) zwischen der Betriebs- und der Ausziehposition (15, 16) führt, wobei vorzugsweise die Führungsarme als schwenkbar miteinander verbundene, um korpusseitige und/oder gutträgerseitige Schwenkachsen (21, 22) schwenkbare Schwenkarme (19a, 19b; 20a, 20b) ausgebildet sind.

5. Führungsvorrichtung nach Anspruch 4, **dadurch gekennzeichnet, dass** die Führungsgestänge (18a, 18b) jeweils zwei Schwenkarme (19a, 19b; 20a, 20b) aufweisen, von denen ein erster Schwenkarm (19a, 20a) um eine gehäuseseitige erste Schwenkachse (21) und ein zweiter Schwenkarm (19b, 20b) um eine gutträgerseitige zweite Schwenkachse (22) schwenkbar gelagert ist und wobei die beiden Schwenkarme (19a, 20a; 19b, 20b) über ein Verbindungsgelenk (24) schwenkbar miteinander verbunden sind.

6. Führungsvorrichtung nach einem der vorhergehenden Ansprüchen, **dadurch gekennzeichnet, dass** die Arretierstange einen in deren Längsrichtung (35) ausgerichteten Längsschlitz (36) aufweist, der von dem Arretiervorsprung (31) durchsetzt ist und der entlang des Arretiervorsprungs (31) bei der sich überlagernden Schwenkbewegung von Arretierstange und Führungsgestänge (18a) geführt ist, wobei ein der Stangen-Schwenkachse (34) zugeordnetes hinteres Ende des Längsschlitzes (36) mit der Arretierkerbe (31) ausgestattet ist.

7. Führungsvorrichtung nach einem der Ansprüche 5 oder 6, **dadurch gekennzeichnet, dass** der Arretiervorsprung (31) als Verlängerung des Verbindungsgelenks ausgebildet ist und von einer Oberseite des Führungsgestänges (18a) nach oben absteht.

8. Erhitzungsvorrichtung, insbesondere Ofen, mit einem einen aufheizbaren Innenraum umschließenden Gehäuse, wobei der Innenraum rückseitig von einer Rückwand und vorderseitig von einer Tür begrenzt ist, die in einer Schließstellung einen Zugang zu dem Innenraum gestattenden Gehäuseöffnung verschließt, wobei im Gehäuse wenigstens ein nach dem Öffnen der Tür aus dem Gehäuse entnehmbarer Gutträger (12) für zu erhitzendes Gut aufgenommen ist, **gekennzeichnet durch** eine Führungsvorrichtung (11) nach einem der Ansprüche 1 bis 7.

## Claims

1. Guiding device for the guidance of a shelf (12) in a housing, with at least two guide units (13a, 13b), each of which may be, with lateral clearance from one another, on one side fastened to the housing and on the other side connected to the shelf (12), and which guide the shelf by means of a traversing movement between a pushed-in operating position (15) and a pulled-out position (16) at least partly withdrawn from the housing, wherein a locking mechanism (30) assigned to the guide units (13a, 13b) is provided and is designed for releasable locking of the shelf (12) in the withdrawn pulled-out position (16), wherein the locking mechanism (30) has a first locking element and a second locking element which, in the withdrawn pulled-out position (16), are engaged with one another and outside the pulled-out position (16) are disengaged from one another, wherein one of the locking elements is fitted to a locking component (33) separate from the guide unit (13a, 13b) and which, during the traversing movement of the guide unit (13a, 13b) is moved with it in such a way that the locking element attached to it comes into engagement with the other locking element, wherein the guide units (13a, 13b) are coupled to the shelf (12) by means of a coupling device (28) belonging to the guiding device, **characterised in that** the coupling device (28) has a bulkhead (29) which, by means of the guide units (13a, 13b), is movably mounted between an operating position (15) located in the area of the rear wall and a closed position withdrawn in the area of the housing opening, wherein the locking component (33) is in the form of a locking rod which on one side is pivotably mounted around a rod pivot axis (34) and on the other side is equipped with the locking element in the form of a locking notch (32), wherein the other locking element is made in the form of the locking projection (31) on one of the guide rod assemblies (18a) and, by means of the locking rod and the assigned guide rod assembly (18a), a superimposing pivoting movement may be made during the traversing movement, which on movement into the withdrawn pulled-out position (16) effects an engagement of the locking projection (31) into the locking notch (32), and wherein the rod pivot axis (34) rests on the bulkhead (29).

2. Guiding device according to claim 1, **characterised in that** the locking mechanism (30) is so designed that, on reaching the pulled-out position (16) of the shelf (12), it comes into a locking operating condition.

3. Guiding device according to any of the preceding claims, **characterised in that** the locking projection is formed on the guide unit (13a, 13b) and the locking notch (32) on the separate locking component (33).

4. Guiding device according to any of the preceding claims, **characterised in that** the guide units (13a, 13b) each have a guide rod assembly (18a, 18b) comprised of several guide arms, movable in the manner of an accordion, and thereby guiding the shelf (12) between the operating and pulled-out positions (15, 16), wherein preferably the guide arms are in the form of pivot arms (19a, 19b; 20a, 20b) joined pivotably to one another and pivotable around body-side and/or shelf-side pivot axes (21, 22).

5. Guiding device according to claim 4, **characterised in that** the guide rod assemblies (18a, 18b) each have two pivot arms (19a, 19b; 20a, 20b), of which a first pivot arm (19a, 20a) is pivotably mounted around a housing-side first pivot axis (21) and a second pivot arm ( (19b, 20b) around a shelf-side second pivot axis (22), and wherein the two pivot arms (19a, 20a; 19b, 20b) are pivotably connected to one another via a connecting joint (24).

6. Guiding device according to any of the preceding claims, **characterised in that** the locking rod has a longitudinal slot (36) aligned in its longitudinal direction (35), through which passes the locking projection (31), and is guided along the locking projection (31) during the overlapping pivoting movement of locking rod and guide rod assembly (18a), wherein a rear end of the longitudinal slot (36) assigned to the rod pivot axis (34) is equipped with the locking notch (32).

7. Guiding device according to any of claims 5 or 6, **characterised in that** the locking projection (31) is in the form of an extension of the connecting joint, and extends upwards from an upper side of the guide rod assembly (18a).

8. Heating device, in particular an oven, with a housing surrounding a heatable interior, wherein the interior is bounded at the rear by a rear wall and at the front by a door which, in a closed position, closes a housing opening allowing access to the interior, wherein there is accommodated in the housing at least one shelf (12) for material to be heated and removable from the housing after opening the door, **characterised by** a guiding device (11) according to any of claims 1 to 7.

## Revendications

1. Dispositif de guidage pour guider un support de produits (12) dans un boîtier, avec au moins deux unités de guidage (13a, 13b), qui peuvent être fixées d'une part sur le boîtier respectivement à une distance transversale l'une par rapport à l'autre et peuvent être couplées d'autre part au support de produits (12) et qui guident le support de produits par un mouvement de déplacement entre une position de fonctionnement rentrée par glissement (15) et une position d'extraction (16) sortie au moins en partie hors du boîtier, dans lequel est prévu un dispositif d'arrêt (30) associé aux unités de guidage (13a, 13b), qui est réalisé pour arrêter de manière amovible le support de produits (12) dans la position d'extraction (16) sortie, dans lequel le dispositif d'arrêt (30) présente un premier élément d'arrêt et un deuxième élément d'arrêt, qui sont en prise l'un avec l'autre dans la position d'extraction (16) sortie et ne sont pas en prise l'un avec l'autre en dehors de la position d'extraction (16), dans lequel un des éléments d'arrêt est disposé sur un composant d'arrêt (33) séparé de l'unité de guidage (13a, 13b), qui peut être entraîné en déplacement lors du mouvement de déplacement de l'unité de guidage (13a, 13b) de telle manière que l'élément d'arrêt disposé dessus parvient en prise avec l'autre élément d'arrêt lors de l'entrée dans la position d'extraction (16) sortie, dans lequel les unités de guidage (13a, 13b) sont couplées au support de produits (12) au moyen d'un système de couplage (28) appartenant au dispositif de guidage, **caractérisé en ce que** le système de couplage (28) présente une cloison (29), qui est montée de manière mobile entre une position de fonctionnement (15) se trouvant dans la zone de la paroi arrière et une position de fermeture sortie dans la zone de l'ouverture de boîtier au moyen des unités de guidage (13a, 13b), dans lequel le composant d'arrêt (33) est réalisé en tant que tige d'arrêt qui est montée de manière à pouvoir pivoter d'un côté autour d'un axe de pivotement de tige (34) et est équipée sur l'autre extrémité de l'élément d'arrêt sous la forme d'une encoche d'arrêt (32), dans lequel l'autre élément d'arrêt est réalisé sous la forme de la partie faisant saillie d'arrêt (31) sur une des tringles de guidage (18a) et un mouvement de pivotement se superposant peut être exécuté par la tige d'arrêt et les tringles de guidage (18a) associées lors du mouvement de déplacement, qui entraîne, lors de l'entrée dans la position d'extraction (16) sortie, un enclenchement de la partie faisant saillie d'arrêt (31) dans l'encoche d'arrêt (32), et dans lequel l'axe de pivotement de tige (34) siège sur la cloison (29).

2. Dispositif de guidage selon la revendication 1, **caractérisé en ce que** le dispositif d'arrêt (30) est réalisé de telle manière qu'il parvient dans un état de fonctionnement d'arrêt lorsque le support de produits (12) atteint la position d'extraction (16).

3. Dispositif de guidage selon l'une quelconque des revendications précédentes, **caractérisé en ce que** la partie faisant saillie d'arrêt est réalisée sur l'unité de guidage (13a, 13b) et l'encoche d'arrêt (32) est réalisée sur le composant d'arrêt (33) séparé.

4. Dispositif de guidage selon l'une quelconque des revendications précédentes, **caractérisé en ce que** les unités de guidage (13a, 13b) présentent respectivement des tringles de guidage (18a, 18b) constituées de plusieurs bras de guidage, qui sont mobiles à la manière d'un accordéon et guident ce faisant le support de produits (12) entre la position de fonctionnement et la position d'extraction (15, 16), dans lequel de préférence les bras de guidage sont réalisés en tant que bras de pivotement (19a, 19b ; 20a, 20b) reliés les uns aux autres de manière à pouvoir pivoter, pouvant pivoter autour d'axes de pivotement (21, 22) côté corps et/ou côté support de produits.

5. Dispositif de guidage selon la revendication 4, **caractérisé en ce que** les tringles de guidage (18a, 18b) présentent respectivement deux bras de pivotement (19a, 19b ; 20a, 20b), dont un premier bras de pivotement (19a, 20a) est monté de manière à pouvoir pivoter autour d'un premier axe de pivotement (21) côté boîtier et un deuxième bras de pivotement (19b, 20b) est monté de manière à pouvoir pivoter autour d'un deuxième axe de pivotement (22) côté support de produits, et dans lequel les deux bras de pivotement (19a, 20a ; 19b, 20b) sont reliés l'un à l'autre de manière à pouvoir pivoter par l'intermédiaire d'une articulation de liaison (24).

6. Dispositif de guidage selon l'une quelconque des revendications précédentes, **caractérisé en ce que** la tige d'arrêt présente une entaille longitudinale (36) orientée dans son sens longitudinal (35), qui est traversée par la partie faisant saillie d'arrêt (31) et qui est guidée le long de la partie faisant saillie d'arrêt (31) lors du mouvement de pivotement se superposant de la tige d'arrêt et des tringles de guidage (18a), dans lequel une extrémité arrière, associée à l'axe de pivotement de tige (34), de l'entaille longitudinale (36) est équipée de l'encoche d'arrêt (31).

7. Dispositif de guidage selon l'une quelconque des revendications 5 ou 6, **caractérisé en ce que** la partie faisant saillie d'arrêt (31) est réalisée en tant que prolongement de l'articulation de liaison et dépasse vers le haut d'un côté supérieur des tringles de guidage (18a).

8. Dispositif de chauffage, en particulier four, avec un boîtier renfermant un espace intérieur pouvant être réchauffé, dans lequel l'espace intérieur est délimité côté arrière par une paroi arrière et côté avant par une porte, qui ferme, dans une position de fermeture, l'ouverture de boîtier autorisant un accès à l'espace intérieur, dans lequel au moins un support de produits (12) pouvant être retiré hors du boîtier après l'ouverture de la porte pour des produits à chauffer est logé dans le boîtier, **caractérisé par** un dispositif de guidage (11) selon l'une quelconque des revendications 1 à 7.
